# EUROPÄISCHE PATENTSCHRIFT

(11) **EP 0 251 268 B1**
(45) Veröffentlichungstag und Bekanntmachung des Hinweises auf die Patenterteilung: **02.10.1991**
(21) Anmeldenummer: 87109303.5
(22) Anmeldetag: 28.06.1987
(51) Int. Cl.: D01H 13/14

(54) **Einrichtung zum Spinnen von Fäden**
Device for spinning yarns
Dispositif pour la filature de fils

(30) Priorität: 03.07.1986 DE 3622406; 29.10.1986 DE 3636779
(43) Veröffentlichungstag der Anmeldung: 07.01.1988
(73) Patentinhaber: Zinser Textilmaschinen GmbH, D-73061 Ebersbach/Fils (DE)
(72) Erfinder: Igel, Wolfgang, Dipl.-Ing., D-7333 Ebersbach/Fils (DE); Nickolay, Helmut, Dipl.-Ing., D-7320 Goeppingen (DE); Mack, Karl-Heinz, Dipl.-Ing.(FH), D-7315 Weilheim (DE); Meissner, Werner, D-7321 Hattenhofen (DE)

(56) Entgegenhaltungen:
- DE-A- 2 702 745
- DE-A- 3 042 946
- GB-A- 2 088 418
- US-A- 3 388 544
- US-A- 3 899 868
- US-A- 4 418 522
- TEXTIL-PRAXIS, Band 22, Nr. 7, Juli 1967, Seiten 457-462, Leinfelden, DE; O. HEIMERAN: "Die Lagerung und Anordnung der Vorgarnspulen an Spinnmaschinen"

## Beschreibung

Die Erfindung betrifft eine Einrichtung zum Spinnen von Fäden gemäß dem Oberbegriff des Anspruches 1.

Es sind Spinnmaschinen bekannt, bei denen die Vorgarne auf sogenannten Doppelbandspulen aufgewunden sind. Auf jede solche Doppelbandspule sind jeweils zwei Vorgarne, vorzugsweise solche aus gekämmten Wollfasern, gegebenenfalls aber auch aus anderen Fasern oder aus Mischfasern, parallel zueinander aufgewunden. Die beiden je ein Faserband bildenden Vorgarne müssen jeweils von der Doppelbandspule gleichzeitig abgezogen werden.

Durch die US-PS 4,418,522 ist beispielsweise eine Zwirnmaschine mit auf angetriebenen Spulenträgern angeordneten Doppelvorratsspulen bekannt. Die beiden Fäden dieser Doppelvorratsspulen werden an separaten Spindeln aufgewunden. Die beiden Fäden laufen dabei jeweils über einen eigenen Fadenbruchfühler.

Die Spulenträger sind über eine Getriebeeinrichtung an den Hauptantrieb der Zwirnmaschine angeschlossen und können über spezielle Kupplungseinrichtungen einzeln aus dem Antriebsstrang der Maschine herausgeschaltet werden.

Im Falle eines Vorgarnbruches fühlt dies der zugeordnete mechanische Fadenfühler und bewirkt über Zugstangen, daß der Spulenträger und die zugehörige Spindel von ihren Antrieben getrennt werden. Dies erfolgt bezüglich des Spulenträgers über die vorerwähnte Kupplung. Die entsprechende Spindel wird von ihrem Antrieb dadurch abgeschaltet, daß der sie antreibende Riemen vom Wirtel abgehoben wird. Da die Doppelvorratsspule nicht mehr angetrieben wird, sondern stillsteht, die den zweiten Einzelfaden aufwindende Spindel aber weiterhin umläuft, wird der zweite Einzelfaden weiterhin gezwirnt. Dies hat zur Folge, daß auch der zweite Einzelfaden irgendwann abreißt. Eine solche Anordnung setzt jedoch einerseits voraus, daß ein Einzelfaden nicht in der Lage ist, die Spule bzw. den Spulenträger zu drehen. Außerdem ist das Abreißen des Fadens äußerst ungünstig, da die starke Drehung des Fadens bspw. bewirkt, daß er sich nach dem Reißen stark zusammenzieht und damit die Gefahr besteht, daß eines der Fadenenden zu dem benachbarten, nicht gerissenen Faden des benachbarten Zwirnstellenpaares geschleudert wird, sich mit diesem anderen Faden verhängt und den Bruch dieses Fadens bewirkt.

Außerdem sind Ringspinnmaschinen bekannt, denen Vorgarne nicht von Doppelbandspulen zugeleitet werden, sondern jeder Spinnstelle das Vorgarn von einer eigenen, nur dieser Spinnstelle zugeordneten Vorgarnspule zugeleitet wird. Jeder dieser Spinnstellen ist eine gesonderte Stopvorrichtung zum Anhalten des Vorgarns im Gefolge eines Fadenbruches zugeordnet. Durch die US-PS 3 899 868 ist es bekannt, einen Bedienläufer vorzusehen, der die Spinnstellen dieser Ringspinnmaschine abfährt und dabei aufgetretene Fadenbrüche selbsttätig beseitigt.

Dieser bekannte Bedienläufer weist verschiedene Sensoreinrichtungen auf, die z.B. während des Vorbeifahrens des Bedienläufers an der Spinnstelle feststellen, ob an der betreffenden Fadenstelle ein Fadenbruch vorliegt oder nicht. Desweiteren sind an diesem Bedienläufer Sensoreinrichtungen vorgesehen, die den Erfolg eines Fadenbruchbehebungsversuches registrieren.

Da diese bekannten Einrichtungen für die Versorgung von Einzelspinnstellen ausgelegt sind, die hinsichtlich erfolgreicher Fadenbehebungsversuche relativ unproblematisch sind, sind diese bekannten Einrichtungen für den Einsatz an Ringspinnmaschinen, die mit Doppelbandspulenvorlage arbeiten, in keiner Weise geeignet.

Es ist deshalb Aufgabe der Erfindung, eine Einrichtung der eingangs genannten Art zu schaffen, bei der im Falle von Fadenbrüchen die Gefahr der Wickelbildung auf Streckwerkwalzen behoben oder zumindest reduziert und der Verbrauch von Vorgarn im Falle von Fadenbrüchen reduziert wird.

Diese Aufgabe wird erfindungsgemäß durch die im Anspruch 1 angegebene Einrichtung gelöst.

Durch die erfindungsgemäße Einrichtung nach Anspruch 1 wird einerseits sichergestellt, daß im Falle eines Fadenbruches die Zufuhr von Vorgarn von der betreffenden Doppelbandspule im ganzen angehalten wird, also an beiden Spinnstellen des betreffenden Spinnstellenpaares, außerdem läßt sich der Garnverbrauch und die Gefahr der Wickelbildung auf den Streckwerkwalzen reduzieren, da, wenn an einer der beiden Spinnstellen oder beiden Spinnstellen des jeweiligen Spinnstellenpaares ein Fadenbruch durch den Fadenansetzwagen aus einem prinzipiellen, durch die Fühl-und/oder Prüfmittel erkannten Grund nicht behoben werden kann, dann an beiden Spinnstellen Fadenbruchbehebungsversuche unterbleiben. Sonst könnte es bspw. vorkommen, daß dem Fadenansetzwagen an beiden Spinnstellen gleichzeitig vorliegenden Fadenbrüchen, wie sie bei der gattungsgemäßen Ausbildung der Einrichtung stets auftreten, zwar an einer Spinnstelle des betreffenden Spinnstellenpaares die Behebung des Fadenbruches gelingt, dagegen nicht an der anderen Spinnstelle und es kommt dann zu einem unnötigen Vorgarnverbrauch und der Gefahr der Wickelbildung an Streckwerkwalzen der Spinnstelle, an der der Fadenbruch nicht behoben werden konnte.

Auch werden unnötige Verlustzeiten des Fadenansetzwagens vermieden und so seine Produktivität erhöht. Bei der erfindungsgemäßen Einrichtung tritt im Gefolge eines Fadenbruches jeweils auch an der anderen Spinnstelle des betreffenden Spinnstellenpaares ein "Folgefadenbruch" wegen Anhaltens des betreffenden Vorgarnes auf. Dieser Nachteil des jeweils zusätzlichen zweiten Fadenbruches wird jedoch weit überwogen durch die Vorteile des geringen Vorgarnverbrauches und der Abwendung jeder Gefahr von Faserwickelbildung an Streckwerkwalzen im Gefolge eines Fadenbruches, da der Fadenansetzwagen mittels seiner Prüfund/oder Fühlmittel erst untersucht, ob am betreffenden Spinnstellenpaar eine oder mehrere unterschiedliche Voraussetzungen, die für das Gelingen der Fadenbruchbehebung an der betreffenden Spinnstelle erfüllt sein müssen, auch tatsächlich erfüllt sind.

Sind eine oder mehrere dieser Voraussetzungen nicht erfüllt, wird auf aussichtslose Fadenbruchbehebungsversuche von vornherein verzichtet und dadurch Vorgarn gespart.

Die dem einzelnen Spinnstellenpaar zugeordneten Stopmittel können durch eine einzige gemeinsame Stopvorrichtung für die beiden Spinnstellen oder durch zwei für beide Spinnstellen getrennte Stopvorrichtungen gebildet sein. Die beiden getrennten Stopvorrichtungen können jeweils durch ein Fadenbruchsignal von einem beliebigen der beiden Fadenbruchfühler des betreffenden Spinnstellenpaares gemeinsam ausgelöst werden. Oder die gemeinsame Stopvorrichtung kann so ausgebildet sein, daß sie ein an beiden Spinnstellen die Vorgarne gemeinsam anhaltendes Stopelement oder mechanisch miteinander gekoppelte Stopelemente aufweist.

Die getrennten Stopvorrichtungen können gleiche oder ähnliche Ausbildung wie die Stopvorrichtungen vorbekannter Ringspinnmaschinen aufweisen, bei denen jede einer Spinnstelle zugeordnete Stopvorrichtung für sich ohne Kopplung mit einer benachbarten Stopvorrichtung betätigbar ist, mit dem Unterschied, daß die jeweils einem Spinnstellenpaar zugeordneten beiden getrennten Stopvorrichtungen jeweils gemeinsam betätigbar sind, sei es durch mechanische Kopplung und Betätigung mittels eines einzigen Stellgliedes oder durch je ein jeder Spinnstelle zugeordnetes Stellglied, wobei diese beiden Stellglieder dann jeweils gemeinsam betätigbar sind. Ein solches Stellglied kann bspw. in bekannter Weise einen Elektromagneten aufweisen. Auch andere geeignete Gestaltungen der der einem Spinnstellenpaar zugeordneten Stopmittel sind natürlich möglich, da es letztendlich nur darauf ankommt, daß sie jeweils beide, von einer Faserbandspule kommende Vorgarne anhalten, und zwar vorzugsweise gleichzeitig. Doch kann gegebenenfalls auch vorgesehen sein, daß die Stopmittel an den beiden Spinnstellen des einzelnen Spinnstellenpaares zeitlich kurz aufeinanderfolgend zum Anhalten der Vorgarne aktiviert werden.

Die Behebung der beiden Fadenbrüche an einem Spinnstellenpaar erfolgt gemäß Anspruch 1 mittels eines selbsttätig arbeitenden Fadenansetzwagens.

Die Behebung eines Fadenbruches an einer Spinnstelle setzt wegen des Folgefadenbruches an der anderen Spinnstelle des betreffenden Spinnstellenpaares voraus, daß die vor Beginn der Fadenbruchbehebung wieder inaktivierte (=desaktivierte), d.h. in ihren inaktiven Zustand versetzte Stopvorrichtung bzw. -vorrichtungen dieses Spinnstellenpaares während der Behebung beider Fadenbrüche noch nicht wieder aktiviert werden darf. Zu diesem Zweck ist vorgesehen, daß der Fadenansetzwagen der selbsttätigen Fadenbruchbehebung dient, nach der Behebung der beiden Fadenbrüche an einem beliebigen Spinnstellenpaar die Wiedereinschaltung der betreffenden Schaltmittel an diesem Spinnstellenpaar bewirkt oder auslöst, so daß erst nach Behebung der beiden Fadenbrüche die Fadenbruchfühler die Stopmittel wieder aktivieren können, nicht jedoch während der Zeitdauer der Fadenbruchbehebung.

Es können auch Signalmittel vorgesehen sein, die diesen Schaltmitteln während des Betriebs der Spinnmaschine in vorbestimmten Zeitabständen, vorzugsweise periodisch, Einschaltsignale zuleiten, und zwar gleichzeitig allen diesen Schaltmitteln an der betreffenden Spinnmaschine, um sicherzustellen, daß, falls aus irgendwelchen Gründen das Wiedereinschalten solcher einem Spinnstellenpaar zugeordneten Schaltmittel unterbleibt, es dennoch zum selbsttätigen Wiedereinschalten dieses Schaltmittels kommt. Beispielsweise können solche Einschaltsignale in Zeitabständen von einigen Minuten wiederholt werden.

Die Einrichtung nach Anspruch 1 weist einen Fadenansetzwagen mit Prüf-und/oder Fühlmittel auf, die besonders zweckmäßig dazu ausgebildet sein können, zu erfassen, ob an beiden Spinnstellen des betreffenden Spinnstellenpaares den Streckwerken dieser beiden Spinnstellen Vorgarne zuleitbar sind und/oder ob im Falle von Ringspinnvorrichtungen an beiden Spinnstellen auf deren Spinnringen Läufer vorhanden sind und/oder ob vorbestimmte Streckwerkwalzen der Streckwerke frei von Faserwickeln sind und/oder ob das betreffende Spinnstellenpaar als "tot" registriert ist.

Es ist besonders vorteilhaft, vorzusehen, daß der Fadenansetzwagen Mittel aufweist, die, wenn er aufeinanderfolgend eine vorbestimmte Anzahl von Fadenbruchbehebungsversuchen erfolglos durchgeführt hat, eine Registrierung dieser Spinnstelle bzw. des betreffenden Spinnstellenpaares als "tot" auslösen, und daß der Fadenansetzwagen ferner Mittel aufweist, die als "tot" registrierte Spinnstellenpaare oder als "tot" registrierte Spinnstellen aufweisende Spinnstellenpaare erkennen und bewirken, daß der Fadenansetzwagen an jedem solchen Spinnstellenpaar keine Fadenbruchbehebungsversuche durchführt. Dies kann so vorgesehen sein, daß der Fadenansetzwagen kurzfristig am jeweiligen "toten" Spinnstellenpaar angehalten und die Prüfung, ob es als "tot" registriert ist oder eine als "tot" registrierte Spinnstelle aufweist, durchgeführt wird. Besser ist es jedoch, diese Prüfung bei laufendem Fadenansetzwagen durchzuführen und ihn dann an solchen Spinnstellenpaaren erst gar nicht anzuhalten.

Auch kann vorzugsweise vorgesehen sein, daß, wenn der Fadenansetzwagen seine Fadenbruchbehebungsarbeit an der ersten Spinnstelle eines Spinnstellenpaares ergebnislos abbricht und hierdurch Registrierung dieses Spinnstellenpaares als "tot" ausgelöst wird, daß er dann an der anderen Spinnstelle dieses Spinnstellenpaares keinen Fadenbruchbehebungsversuch mehr durchführt, sondern die Luntenstopmittel an diesem Spinnstellenpaar zur Unterbrechung der Vorgarnzufuhr betätigt werden.

Die Lösung der Registrierung "tot" einer Spinnstelle bzw. eines Spinnstellenpaares kann durch eine Bedienungsperson erfolgen, wenn diese die betreffende Störung behoben hat.

In der Zeichnung ist ein Ausführungsbeispiel der Erfindung dargestellt. Es zeigen:
- Fig. 1: eine schematische Seitenansicht einer Spinnstelle einer Ringspinnmaschine
- Fig. 2: eine Vorderansicht der Einzugswalzen eines Spinnstellenpaares mit einer Stopvorrichtung zum Anhalten der Vorgarne
- Fig. 3: in ausschnittsweise, schematischer Darstellung mehrere einander benachbarte Spinnstellen der Ringspinnmaschine nach Fig. 1 und eines an diesen Spinnstellen entlang wandernden Fadenansetzwagens zum Beheben von Fadenbrüchen.

Die in Fig. 1 dargestellte Spinnstelle 10 einer Ringspinnmaschine 9, die eine Vielzahl von an beiden Maschinenlängsseiten angeordneten Spinnstellen 10 dieser Art aufweist, im allgemeinen mehrere hundert bis ggf. über tausend solcher Spinnstellen, weist ein Streckwerk 11 mit einem Einzugswalzenpaar 12, einem Mittelwalzenpaar 13 und einem Lieferwalzenpaar 14 auf, das ein vom Einzugswalzenpaar 12 eingezogenes Vorgarn 15 verzieht. Das verzogene Faserband wird von dem Lieferwalzenpaar 14 ausgeliefert und sofort durch eine Ringspinnvorrichtung 17 zu einem Faden 16 gedreht, der auf eine auf eine Spindel 18 aufgesteckte Spule oder Hülse 19 aufgewunden wird. Die Spindel 18 durchdringt einen Spinnring 20, der auf einer Ringbank 21 angeordnet und auf dem ein Läufer 22 gleitbar gelagert ist, der durch den Faden 16 auf seinem Weg von einem Fadenführer 23 zur angetriebenen Spindel 18 nachgeschleppt wird und dem Faden 16 die Drehung erteilt.

Wenn ein Fadenbruch auftritt, bleibt der Läufer 22 stehen und ein der Läuferumlaufbahn gegenüberstehender Fadenbruchfühler 24, der bspw. induktiv arbeiten kann, fühlt das Ausbleiben des sonst fortlaufend stattfindenden Vorbeilaufs des aus Stahl bestehenden Läufers 22 und signalisiert dann, daß ein Fadenbruch vorliegt. Dieses Signal wird einer Stopvorrichtung 25 zugeleitet, die zwei benachbarten, ein Spinnstellenpaar bildenden Spinnstellen gemeinsam zugeordnet ist und durch jeden der beiden Fadenbruchfühler 24 dieses Spinnstellenpaares zum gleichzeitigen Anhalten der diesen Spinnstellen von derselben Doppelbandspule 26 zulaufenden beiden Vorgarne 15 aktivierbar ist. Diese beiden Vorgarne 15 laufen also den beiden benachbarten Streckwerken 11 eines Spinnstellenpaares jeweils gemeinsam zu.

Die Stopvorrichtung 26 weist zwei sich über etwas mehr als 180 Grad des Umfanges der Einzugsunterwalze 27 erstreckende Schalen 29 auf, die durch einen gemeinsamen Verbindungssteg 30 fest miteinander verbunden sind und die sich von selbst auf der Unterwalze 27 halten. Die an die Unterwalze 27 angedrückten Oberwalzen sind mit 31 bezeichnet. Diese durch die beiden Oberwalzen 31 und die Unterwalze 27 gebildeten beiden Einzugswalzenpaare 12 ziehen die beiden von der gemeinsamen Doppelbandspule 26 kommenden Vorgarne 15 jeweils gleichzeitig ein und sie werden parallel in diesen beiden benachbarten Streckwerken 11 verzogen und dann getrennt zu Fäden 16 gesponnen und aufgewunden.

An dem Verbindungssteg 30 der beiden Schalen 29 ist ein von Hand bedienbarer Hebel 32 angeordnet, mittels dem diese Stopvorrichtung 25, wenn sie aktiviert, d.h. das Anhalten der Vorgarne 15 ausgelöst wurde, wieder in ihre normale Betriebsstellung überführt werden kann, in der sie den Lauf der Vorgarne 15 nicht behindert. Dies kann manuell oder von einem Fadenansetzwagen 40 selbsttätig erfolgen. Wenn jedoch an einer beliebigen der beiden Spinnstellen 10 eines Spinnstellenpaares 50, die von der Spule 26 gemeinsam mit je einem Vorgarn 15 beliefert werden, ein Fadenbruch auftritt, fühlt dies der betreffende Fadenbruchfühler 24 und löst die Erregung eines Elektromagneten 33 der Stopvorrichtung 25 aus, dessen Anker 34 den Steg 30 und damit die beiden Schalen 29 normalerweise in der in Fig. 1 dargestellten Stellung hält, solange nämlich keine Fadenbrüche an diesen beiden Spinnstellen 10 vorliegen. In dieser Normalstellung der Schalen 29 beeinflussen sie die Vorgarne 15 nicht. Dies dadurch, indem der Anker 34 einen am Verbindungssteg 30 angeordneten Stift 36 in der in Fig. 1 dargestellten Stellung hält, in der die beiden Schalen 29 sich im Abstand von den Klemmlinien der beiden Einzugswalzenpaare 12 befinden. Tritt nun ein Fadenbruch an einer beliebigen dieser beiden Spinnstellen 10 auf, dann wird der Elektromagnet 33 erregt und zieht seinen Anker 34 an und dieser gibt hierdurch den Stift 36 frei, worauf die beiden Schalen 29 durch ihre Reibung mit der rotierenden Unterwalze 27 von dieser in Pfeilrichtung A mitgenommen werden und in die Klemmlinien der beiden Einzugswalzenpaare 12 dieses Spinnstellenpaares gelangen und hierdurch die beiden Oberwalzen 31 etwas von der sie antreibenden Unterwalze 27 abheben, so daß diese Oberwalzen 31 angehalten werden und die Schalen 29 klemmen hierdurch die beiden Vorgarne 15 an diesen dann stehenden Oberwalzen 31 fest, so daß diese Vorgarne 15 zwischen den Oberwalzen 31 und den Mittelwalzenpaaren 13 abreißen und damit nicht mehr in die Streckwerke 11 eingezogen werden. Hierdurch tritt ein Folgefadenbruch in der jeweils anderen Spinnstelle 10 dieser beiden derselben Stopvorrichtung 25 zugeordneten Spinnstellen 10 auf. Ein Fadenansetzwagen 40 läuft an dieser Spinnmaschine zur selbsttätigen Suche und Behebung von Fadenbrüchen entlang. Er weist die zur Fadenbruchbehebung erforderliche Ausrüstung auf, die von bekannter Art sein kann und deshalb keiner näheren Erläuterung bedarf und auch nicht dargestellt ist. Dieser Fadenansetzwagen 40 weist zwei Fadenbruchfühler 41 auf, die fühlen, wenn an den beiden Spinnstellen 10 jedes beliebigen Spinnstellenpaares 50, an denen der Fadenansetzwagen 40 ankommt, Fadenbrüche vorliegen. Der Wagen 40 hält dann unter bestimmten, nachfolgend beschriebenen Voraussetzungen zur Behebung der beiden Fadenbrüche an, wobei er dann zuerst den einen Fadenbruch behebt und dann so weiterläuft, daß seine Fadenbruchbehebungsausrüstung den anderen Fadenbruch ebenfalls beheben kann.

Anstelle dieser beiden Fühler 41 kann auch ein einziger Fadenbruchfühler am Fadenansetzwagen 40 genügen, da immer an zwei benachbarten, derselben Stopvorrichtung zugeordneten Spinnstellen gleichzeitig Fadenbrüche vorliegen, wie bereits erwähnt wurde.

Ferner ist jedem Spinnstellenpaar 50 je ein Signalgeber 42 zugeordnet, der bei der Ankunft des Fadenansetzwagens 40 an diesem Spinnstellenpaar einem am Wagen 40 angeordneten Empfänger 44 signalisiert, ob an beiden Spinnstellen 10 dieses Spinnstellenpaares 50 Vorgarn vorhanden ist. Dies kann bspw. mittels zweier fotooptischer Fühler gefühlt werden, die vor den betreffenden Streckwerken 11 an den Laufwegen der betreffenden Vorgarne angeordnet sind.

Falls also an beiden Spinnstellen 10 Vorgarn 15 vorhanden ist, wird dies vom Signalgeber 42 dem am Fadenansetzwagen 40 befindlichen Empfänger 44 berührungslos signalisiert und im Gefolge dieses empfangenen Signales wird am Fadenansetzwagen durch den Empfänger 44 mittels des von ihm angesteuerten Stellgliedes 44' ein Schalter 44'' geschlossen.

Jeder der beiden Fadenbruchfühler 41 am Fadenansetzwagen 40 kann ferner mittels eines von ihm ansteuerbaren, gemeinsamen Stellgliedes 41' einen Schalter 41'' schließen, wenn er einen Fadenbruch an der ihm zugeordneten Spinnstelle des Spinnstellenpaares 50 fühlt.

An jeder Spinnstelle 10 ist ferner je ein Signalgeber 43 angeordnet. Am Fadenansetzwagen 40 sind zwei Empfänger 45 im gleichen Abstand wie die beiden einander benachbarten Signalgeber 43 des einzelnen Spinnstellenpaares 50 angeordnet. Die Signalgeber 43 signalisieren den Empfängern 45 des am betreffenden Spinnstellenpaar 50 ankommenden Fadenansetzwagens 40, ob eine der beiden Spinnstellen 10 als "tot" registriert ist. Diese Registrierung kann bspw. durch Hochklappen des Fadenführers 23 mittels einer am Fadenansetzwagen angeordneten Betätigungsvorrichtung 55 immer dann erfolgt sein, wenn der Fadenansetzwagen 40 eine vorbestimmte Anzahl von Fadenbruchbehebungsversuchen unmittelbar aufeinanderfolgend erfolglos durchführte. Der Empfänger 45 fühlt dann bei der Ankunft des Fadenansetzwagens, ob der Fadenführer 23 hochgeklappt ist oder nicht. Dies kann bspw. dadurch erfolgen, indem am Fadenführer 23 eine Reflexfolie angeordnet ist, die nur in der hochgeklappten Stellung des Fadenführers 23 das Licht eines am Fadenansetzwagen angeordneten Lichtsenders zu dem Empfänger 45 reflektiert.

Wenn keiner der beiden Empfänger 45 die hochgeklappte Stellung des Fadenführers an einer beliebigen der beiden Spinnstellen 10 des Spinnstellenpaares 50 fühlt, löst der Empfänger 45 über ein Stellglied 45' Schließen eines Schalters 45'' aus.

Die Schalter 41'', 44'', 45'' sind normalerweise geöffnet. In Reihe mit ihnen liegt ein Schalter 59, der bei Ankunft der Empfänger 44, 45 gegenüber den Signalgebern 42, 43 kurzzeitig geschlossen und dann wieder geöffnet wird.

Der Fadenansetzwagen 40 hält nun immer nur dann zur Behebung der beiden Fadenbrüche an einem Spinnstellenpaar 50 an, wenn es bei Ankunft des Fadenansetzwagens 40 an dem betreffenden Spinnstellenpaar 50 zum Schließen aller vier Schalter 59, 41'', 44'' und 45'' kommt. Dabei wird der Schalter 41'' durch jeden der beiden Fadenbruchfühler 41 immer dann geschlossen, wenn er einen Fadenbruch fühlt, bspw. fotooptisch das Fehlen des Fadens zwischen dem betreffenden Streckwerk 11 und dem Fadenführer 23 fühlt.

Die Schalter 44'' und 45'' werden, wie erwähnt, immer dann geschlossen, wenn an beiden Spinnstellen Vorgarne vorhanden sind und keine der beiden Spinnstellen als tote Spinnstelle registriert ist.

Damit sind zwei wichtige Voraussetzungen für erfolgreiche Fadenbruchbehebung an dem betreffenden Spinnstellenpaar 50 vorhanden und der Fadenansetzwagen wird, falls es zum Schließen aller dieser Schalter 59, 41'', 44'' und 45'' kommt, mittels einer hierdurch ausgelösten Steuervorrichtung 46 angehalten, die in Reihe mit diesen ebenfalls in Reihe geschalteten Schaltern 41'', 44'', 45'', 59 geschaltet ist, die also dann bewirkt, daß der Fadenansetzwagen 40 in vorbestimmten Stellungen an diesem Spinnstellenpaar anhält und zuerst den einen Fadenbruch und danach den anderen Fadenbruch behebt. Gelingt eine Fadenbruchbehebung nach einer vorbestimmten Anzahl von Versuchen, bspw. nach drei Versuchen nicht, dann wird die betreffende Spinnstelle 10 bzw. das betreffende Spinnstellenpaar 50 durch Hochklappen des betreffenden Fadenführers 23 als "tot" registriert und die sofortige Fortsetzung des Suchlaufes des Fadenansetzwagens 40 zum Suchen weiterer Fadenbrüche ausgelöst.

Bereits mit Auftreten des ersten Fadenbruches an diesem Spinnstellenpaar 50 wird die zugeordnete Stopvorrichtung 25 aktiviert und die beiden Vorgarne also wie beschrieben angehalten. Jede Aktivierung einer Stopvorrichtung 25 hat dabei unmittelbar zur Folge, daß die beiden Fadenbruchfühler 24 nunmehr von der Stopvorrichtung 25 abgeschaltet werden, und zwar durch Öffnen eines Schalters 49 mittels eines von der Stopvorrichtung 25 angesteuerten Stellgliedes 58.

Hierdurch kann die Fadenbruchbehebung an beiden Spinnstellen 10 durch die Fadenbruchfühler 24 nicht gestört werden. Und zwar muß zu Beginn des zuerst zu behebenden Fadenbruches an diesem Spinnstellenpaar zunächst die Stopvorrichtung 25 wieder inaktiviert werden, damit überhaupt wieder Fäden an diesen beiden Spinnstellen 10 gesponnen werden können. Dies erfolgt dadurch, daß der Fadenansetzwagen 40, nachdem er an der betreffenden Spinnstelle 10 angehalten hat, zuerst die Stopvorrichtung 25 wieder inaktiviert, was bspw. dadurch erfolgen kann, indem ein am Fadenansetzwagen 10 angeordnetes, in Fig. 1 strichpunktiert angedeutetes Stellglied 56, bspw. ein Hubmagnet, eine Kolben-Zylinder-Einheit oder dergl., mit einer durch sie bewegten Druckstange 57 den Hebel 32 in Uhrzeigerrichtung (Pfeil D) so weit verschwenkt, bis der Stift 36 wieder hinter den Anker 34 des Elektromagneten 33 in die in Fig. 1 dargestellte Stellung "eingeschnappt" ist. Nunmehr liegen die Oberwalzen 31 dieses Spinnstellenpaares 50 an der Unterwalze 27 wieder an und die beiden Vorgarne 15 werden hierdurch wieder kontinuierlich in die Streckwerke 11 eingezogen und in diesen verzogen und verlassen als verzogene Faserbänder die Lieferwalzenpaare 14, so daß der Fadenansetzwagen die Fadenbrüche beheben kann.

Würde der Schalter 49 schon eingeschaltet werden, bevor die Fadenbrüche an diesem Spinnstellenpaar 50 behoben sind, dann würde zumindest einer der beiden Fadenbruchfühler 24 sofort wieder Aktivierung der Stopvorrichtung 25 auslösen. Um dies zu verhindern, wird der Schalter 49 erst nach erfolgter Behebung beider Fadenbrüche wieder geschlossen, was mittels eines am Fadenansetzwagen 40 angeordneten Stellgliedes 52 erfolgt, das einen Stössel 53 in Richtung des Doppelpfeiles zum Schalter 49 zu dessen Schließen und wieder zurück in die Ausgangsstellung bewegen kann. Sobald dies erfolgt ist, wird der Fadenansetzwagen 40 zur Fortführung seines Suchlaufes nach Fadenbrüchen wieder gestartet.

Das Schließen und Öffnen des Schalters 59 des Fadenansetzwagens 40 kann bspw. mittels eines am betreffenden Spinnstellenpaar angeordneten Gebers oder Senders 61 ausgelöst werden, der mit einem am Wagen 40 angeordneten Empfänger 62 zusammenwirkt.

Anstelle der Registrierung toter Spinnstellen durch Hochklappen von Fadenführern können auch andere Registrierungen vorgesehen sein. Die Registrierung der "toten" Spinnstellenpaare kann bspw. in einem zentralen Datenspeicher erfolgen und der Fadenansetzwagen löst dann bei Ankunft an einem Spinnstellenpaar die Frage an den Datenspeicher aus, ob dieses als "tot" registriert ist oder nicht. Dies kann bei jedesmaliger Ankunft an dem betreffenden Spinnstellenpaar oder nur an Spinnstellenpaaren mit Fadenbrüchen der Fall sein.

## Patentansprüche

1. Einrichtung zum Spinnen von Fäden ( 16 ) aus Vorgarnen ( 15 ) mit einer Vielzahl von an einer Spinnmaschine, vorzugsweise einer Ringspinnmaschine ( 9 ) angeordneten Spinnstellen ( 10 ), die dem Verziehen von Vorgarnen dienende Streckwerke ( 11 ) aufweisen, wobei jeweils zwei benachbarten Spinnstellen ( 10 ) - nachfolgend Spinnstellenpaar ( 50 ) genannt - die zu verziehenden Vorgarne ( 15 ) von einer gemeinsamen Doppelbandspule ( 26 ) zuleitbar sind, jeder der beiden Spinnstellen ( 10 ) eines jeden Spinnstellenpaares ( 50 ) ein Fadenbruchfühler ( 24 ) zugeordnet ist, den beiden Spinnstellen ( 10 ) eines Spinnstellenpaares ( 50 ) Stopmittel ( 25 ) zum Anhalten und der Wiederfreigabe der Vorgarnzufuhr zu den Streckwerken ( 11 ) des betreffenden Spinnstellenpaares ( 50 ) zugeordnet sind, die durch jeden der beiden Fadenbruchfühler ( 24 ) dieses Spinnstellenpaares ( 50 ) zum Anhalten beider Vorgarne ( 15 ) auslösbar sind, dadurch gekennzeichnet, daß sie einen der selbsttätigen Behebung von Fadenbrüchen dienenden Fadenansetzwagen ( 40 ) aufweist und an diesem Fadenansetzwagen ( 40 ) und/oder an der Spinnmaschine ( 9 ) Prüf- und/oder Fühlmittel ( 44, 45 ) angeordnet sind, die vor Beginn des jeweils ersten Fadenbruchbehebungsversuches an einem Spinnstellenpaar ( 50 ) zuerst prüfen bzw. fühlen, ob an jeder der beiden Spinnstellen ( 10 ) des betreffenden Spinnstellenpaares ( 50 ) eine Voraussetzung oder mehrere unterschiedliche Voraussetzungen, die für das Gelingen der Fadenbruchbehebung an der betreffenden Spinnstelle ( 10 ) erfüllt sein muß oder müssen, auch tatsächlich erfüllt ist bzw. sind, wobei die Prüf- und/oder Fühlmittel ( 44, 45 ) dazu ausgebildet sind, zu erfassen, ob an beiden Spinnstellen ( 10 ) des jeweiligen Spinnstellenpaares ( 50 ) den Streckwerken ( 11 ) dieser beiden Spinnstellen ( 10 ) Vorgarn ( 15 ) zugeleitet ist und/oder ob im Falle von Ringspinnvorrichtungen an beiden Spinnstellen ( 10 ) auf deren Spinnringen ( 20 ) Läufer ( 22 ) vorhanden sind und/oder ob vorbestimmte Streckwerkwalzen der Streckwerke ( 11 ) frei von Faserwickeln sind und/oder, ob das betreffende Spinnstellenpaar ( 50 ) als "tot" oder eine seiner Spinnstellen ( 10 ) als "tot" registriert ist und daß, wenn diese Überprüfung ergibt, daß an mindestens einer der beiden Spinnstellen ( 10 ) des betreffenden Spinnstellenpaares ( 50 ) die betreffende Voraussetzung bzw. Voraussetzungen für das Gelingen der Fadenbruchbehebung nicht erfüllt ist bzw. nicht erfüllt sind, dann Weiterlauf des Fadenansetzwagens ( 40 ) ohne Versuch der Fadenbruchbehebung an diesem Spinnstellenpaar auslösen.

2. Einrichtung nach Anspruch 1, dadurch gekennzeichnet, daß den beiden Spinnstellen ( 10 ) des einzelnen Spinnstellenpaares ( 50 ) je eine gesonderte Stopvorrichtung ( 25 ) zugeordnet ist.

3. Einrichtung nach Anspruch 1, dadurch gekennzeichnet, daß beiden Spinnstellen ( 10 ) des einzelnen Spinnstellenpaares ( 50 ) eine gemeinsame Stopvorrichtung ( 25 ) zugeordnet ist.

4. Verfahren anwendbar bei einer Einrichtung gemäß einem oder mehreren der Ansprüche 1 bis 3, dadurch gekennzeichnet, daß wenn der Fadenansetzwagen ( 40 ) seine Fadenbruchbehebungsarbeit an einer ersten Spinnstelle ( 10 ) eines Spinnstellenpaares ( 50 ) ergebnislos abbricht und hierdurch Registrierung des betreffenden Spinnstellenpaares ( 50 ) als "tot" ausgelöst wird, er dann keinen Fadenbruchbehebungsversuch an der anderen Spinnstelle ( 10 ) dieses Spinnstellenpaares ( 50 ) durchführt, sondern die Luntenstopmittel ( 25 ) dieses Spinnstellenpaares ( 50 ) zum Anhalten der Vorgarne ( 15 ) ausgelöst werden.

5. Verfahren anwendbar bei einer Einrichtung gemaß einem oder mehreren der Ansprüche 1 bis 3, dadurch gekennzeichnet, daß die den beiden Spinnstellen ( 10 ) eines Spinnstellenpaares ( 50 ) zugeordneten Stopmittel ( 25 ) zum gleichzeitigen Anhalten beider Vorgarne ( 15 ) ausgebildet bzw. betätigbar sind.

## Claims

1. Apparatus for spinning filaments (16) from roves (15) comprising a plurality of spinning units (10) arranged on a spinning machine, preferably a ring spinning frame (9), these spinning units having drawing mechanisms (11) which serve to draw roves, pairs of two adjacent spinning units (10)- hereinafter referred to as spinning unit pair (50) - being adapted to receive, from a common double sliver bobbin (26) the roves (15) which are to be drawn, whilst each of the two spinning units (10) of each spinning unit pair (50) is associated with a thread break sensor (24), the two spinning units (10) of a spinning unit pair (50) being associated with stop means (25) for stopping and re-releasing the supply of rove to the drawing mechanisms (11) of the spinning unit pair (50) in question, the stop means (25) being actuatable by each of the two thread break sensors (24) of this apinning unit pair (50) to stop the two roves (15), characterised in that the apparatus comprises a thread setting carriage (40) which serves to remedy thread breakages automatically and on this thread setting carriage (40) and/or on the spinning machine (9) there are testing and/or sensing means (44,45) which, before the start of the first attempt to remedy a thread break at each spinning unit pair (50), first of all check or sense whether each of the two spinning units (10) of the spinning unit pair (50) in question actually satisfies a prerequisite or a number of different prerequisites which are essential for the success of the operation to remedy the thread break at the spinning unit (10) in question, whilst the checking and/or sensing means (44,45) are constructed in order to detect whether rove (15) is supplied to the drawing mechanisms (11) of the two spinning units (10) of the spinning unit pair (50) and/or whether, in the case of ring spinning frames, travallers (22) are present on the spinning rings (20) or both spinning units (10) and/or whether predetermined drawing rollers of the drawing mechanisms (11) are free from fibre laps and/or whether the spinning unit pair (50) in question has been recorded as "dead" or one of its spinning units (10) is recorded as being "dead" and, if it is found in the course of this check that the particular condition or conditions for the success of the operation to remedy the thread break has or have not been satisfied at at least one of the two spinning units (10) of the spinning unit pair (50) in question, the continued operation of the thread setting carriage (40) is actuated without any attempt to remedy the thread break at this pair of spinning units.

2. Apparatus according to claim 1, characterised in that a separate stop device (25) is associated with each of the two spinning units (10) of the particular pair (50) of spinning units.

3. Apparatus according to claim 1, characterised in that a single stop device (25) is associated with both spinning units (10) of the individual pair (50) of spinning units.

4. A method of using an apparatus according to one or more of claims 1 to 3, characterised in that, if the thread setting carriage (40) stops its task of remedying a thread break at a first spinning unit (10) of a pair (50) of spinning units without success and thereby causes the pair (50) of spinning units in question to be recorded as "dead", it does not then attempt to remedy a thread break at the other spinning unit (10) of this pair (50) of spinning units, but instead the roving stop means (25) of this pair (50) of spinning units are actuated to stop the roves (15).

5. A method of using an apparatus according to one or more of claims 1 to 3, characterised in that the stop means (25) associated with the two spinning units (10) of a pair (50) of spinning units are constructed or capable of being actuated in order to stop both roves (15) simultaneously.

## Revendications

1. Dispositif de filage de fils (16) à partir de mèches (15), muni d'un grand nombre de postes de filage (10) qui sont implantés sur un métier à filer, de préférence un métier continu (g) à anneaux, et présentent des mécanismes d'étirage (11) servant à étirer des mèches, les mèches (15) à étirer pouvant être dirigées, à partir d'une bobine commune (26) à double ruban, vers deux postes de filage (10) respectivement voisins - désignés ci-après par "paire (50) de postes de filage" -, un détecteur (24) de cassure de fil étant associé à chacun des deux postes de filage (10) de chaque paire (50) de postes de filage, et des moyens d'arrêt (25), associés aux deux postes de filage (10) d'une paire (50) de postes de filage en vue d'interrompre et de réautoriser la délivrance de mèches aux mécanismes d'étirage (11) de la paire considérée (50) de postes de filage, étant déclenchables par l'intermédiaire de chacun des deux détecteurs (24) de cassure de fil de cette paire (50) de postes de filage, en vue d'immobiliser les deux mèches (15), caractérisé par le fait qu'il présente un chariot (40) de rattachement du fil, servant à l'élimination automatique de cassures de fil, et des moyens (44, 45) de contrôle et/ou de détection, disposés sur ce chariot (40) de rattachement du fil et/ou sur le métier à filer (9), ayant respectivement pour fonction de contrôler ou de détecter tout d'abord, sur une paire (50) de postes de filage, avant le début de la première tentative considérée d'élimination d'une cassure de fil, si une condition préalable ou plusieurs conditions préalables différentes, devant être remplie(s) pour permettre le succès de l'élimination de la cassure de fil au poste de filage considéré (10), est/sont effectivement remplie(s) à chacun des deux postes de filage (10) de la paire considérée (50) de postes de filage, les moyens (44, 45) de contrôle et/ou de détection étant réalisés en vue de détecter si, aux deux postes de filage (10) de la paire considérée (50) de postes de filage, une mèche (15) est délivrée aux mécanismes d'étirage (11) de ces deux postes de filage (10), et/ou si, dans le cas de métiers continus à anneaux, des curseurs (22) sont présents aux deux postes de filage (10), sur les anneaux de filage (20) de ces derniers, et/ou si des cylindres d'étirage prédéterminés des mécanismes d'étirage (11) sont exempts d'enroulements de fibres, et/ou si la paire considérée (50) de postes de filage est enregistrée comme "inerte", ou bien l'un de ses postes de filage (10) est enregistré comme "inerte" ; et par le fait que, lorsque ce contrôle révèle que la ou les condition(s) préalable(s) considérée(s), pour permettre le succès de l'élimination de la cassure de fil, n'est/ne sont pas remplie(s) à au moins l'un des deux postes de filage (10) de la paire considérée (50) de postes de filage, le chariot (40) de rattachement du fil poursuit sa course sans aucune tentative d'élimination de cassure de fil sur cette paire de postes de filage.

2. Dispositif selon la revendication 1, caractérisé par le fait qu'un dispositif d'arrêt (25) respectivement distinct est associé aux deux postes de filage (10) de la paire individuelle (50) de postes de filage.

3. Dispositif selon la revendication 1, caractérisé par le fait qu'un dispositif d'arrêt (25) commun est associé aux deux postes de filage (10) de la paire individuelle (50) de postes de filage.

4. Procédé applicable avec un dispositif selon l'une ou plusieurs des revendications 1 à 3, caractérisé par le fait que, lorsque le chariot (40) de rattachement du fil interrompt sans résultat son intervention d'élimination d'une cassure de fil, à un premier poste de filage (10) d'une paire (50) de postes de filage, et lorsque la paire considérée (50) de postes de filage est de ce fait enregistrée comme "inerte", il n'exécute aucune tentative d'élimination de cassure de fil à l'autre poste de filage (10) de cette paire (50) de postes de filage, mais les moyens (25) d'arrêt des mèches de cette paire (50) de postes de filage sont, en revanche, déclenchés en vue d'immobiliser les mèches (15).

5. Procédé applicable avec un dispositif selon l'une ou plusieurs des revendications 1 à 3, caractérisé par le fait que les moyens d'arrêt (25), associés aux deux postes de filage (10) d'une paire (50) de postes de filage, sont respectivement conçus ou actionnables en vue de l'immobilisation simultanée des deux mèches (15).
